# EUROPÄISCHE PATENTSCHRIFT

(11) **EP 0 324 112 B1**
(45) Veröffentlichungstag und Bekanntmachung des Hinweises auf die Patenterteilung: **06.04.1994**
(21) Anmeldenummer: 88120649.4
(22) Anmeldetag: 09.12.1988
(51) Int. Cl.: G12B 5/00, F16B 39/02

(54) **Justiervorrichtung für einen Einstell-Gewindebolzen**
Adjusting device for a setting bolt
Dispositif d'ajustement pour une vis de réglage

(30) Priorität: 14.01.1988 DE 3800892
(43) Veröffentlichungstag der Anmeldung: 19.07.1989
(73) Patentinhaber: BRUENINGHAUS HYDRAULIK GmbH, 72160 Horb (DE)
(72) Erfinder: Beutler, Gerhard, D-7270 Nagold (DE); Bernhard, Edmund, D-7407 Rottenburg 16 (DE)
(74) Vertreter: Körber, Wolfhart, Dr.rer.nat.

(56) Entgegenhaltungen:
- EP-A- 0 174 646
- EP-A- 0 205 733
- DE-A- 1 453 657
- FR-E- 2 079

## Beschreibung

Die Erfindung bezieht sich auf eine Justiervorrichtung nach dem Oberbegriff des Anspruchs 1.

Eine Justiervorrichtung dieser Art ist durch offenkundige Vorbenutzung bekannt geworden, und sie wird nachfolgend anhand der Fig. 5 und 6 einer Zeichnung beschrieben, von der die Fig. 5 eine Axialkolbenmaschine in der Vorderansicht und die Fig. 6 die bekannte Justiervorrichtung im Schnitt als Einzelheit der Axialkolbenmaschine zeigt.

Die allgemein mit 1 bezeichnete Axialkolbenmaschine verstellbaren Durchsatzvolumens ist von der Schrägachsenbauart, die allgemein bekannt ist, so daß es einer eingehenden Beschreibung nicht bedarf. Lediglich die in Fig. 5 dargestellten Hauptbestandteile der Axialkolbenmaschine 1 werden im folgenden kurz angeführt, nämlich ein Gehäuse 2, eine im Gehäuse gelagerte An- bzw. Abtriebswelle 3 (Pumpe/Motor), eine im Gehäuse 2 im Sinne der Doppelpfeile 4 und 5 drehbar sowie schwenkbar gelagerte Zylindertrommel 6 mit einer Mehrzahl von auf einem Teilkreis angeordneten und im wesentlichen axial verlaufenden Kolbenbohrungen (nicht dargestellt), in denen Kolben (durch Mittellinien angedeutet) verschiebbar geführt sind, die an einer Gleitbahn 7 abgestützt sind, eine allgemein mit 8 bezeichnete Verstellvorrichtung mit einem elektrischen oder hydraulischen Verstellmotor 9 zur Verstellung eines längs des Doppelpfeils 11 verstellbaren Verstellgliedes 12 in Form eines Schiebers, der durch eine Kulissenführung 13 mit nicht dargestellten hydraulischen Steuerteilen sowie mit der Zylindertrommel 6 zwecks deren Verstellung in Antriebsverbindung steht, und eine dem Verstellmotor 9 gegenüberliegend angeordnete Justiervorrichtung 15 zur Positionierung des Verstellgliedes 12 im vorliegenden Falle in der Null-Lage.

Die wesentlichen Teile der in Fig. 6 als Einzelheit X im Schnitt und vergrößert dargestellten Justiervorrichtung 15 sind ein Einstell-Gewindebolzen 16, der längs der Achse des Verstellgliedes 12 durch eine allgemein mit 17 bezeichnete Dämpfungsvorrichtung nachgiebig fixiert ist, und eine allgemein mit 18 bezeichnete Konterschraube zur Sicherung des Gewindebolzens 16 gegen unbeabsichtigte Verstellung.

Bei der gattungsgemäßen Bauart ist das Verstellglied in einem Ansatz-Gehäuseteil 19 aufgenommen, an das auf seiner dem Verstellmotor 9 abgewandten Seite ein topfförmiger Gehäuseansatz 21 befestigt ist, in dem die Dämpfungsvorrichtung 17 aufgenommen ist. An seiner dem Verstellmotor 9 abgewandten Seite ist das Verstellglied 12 in einer Buchse 22 längs geführt, die zugleich im Gehäuseteil 19 und im Gehäuseansatz 21 aufgenommen ist und letztere gegeneinander zentriert, wobei die Buchse 22 durch Schultern 23 axial festgelegt ist.

Die Dämpfungsvorrichtung 17 weist zwei axial angeordnete Federtöpfe 24 mit jeweils einem Außenflansch 25, einem zylindrischen Abschnitt 26 und einem Innenflansch 27, wobei die zylindrischen Abschnitte 26 von den Außenflanschen 25 aufeinander zu vorspringen und die Innenflansche 27 an den inneren Enden der zylindrischen Abschnitte 26 angeordnet sind. Die von den Federtöpfen 24 umschlossenen Hohlräume sind mit 28 und 29 bezeichnet. Zwischen den Außenflanschen 25 ist eine sich axial erstreckende Druckfeder 31 eingespannt, die die Federtöpfe 24 gegen Schultern 32,33 vorspannt, von denen die innere Schulter 32 durch die Buchse 22 und die äußere Schulter 33 durch einen Innenflansch 34 gebildet ist, in den ein hutförmiger Deckel 35 eingesetzt ist.

Die Federtöpfe 24 stellen gemeinsam mit dem Gehäuseansatz 21 eine Halterung für den Gewindebolzen 16 dar, der innenseitig mit einem Bund 36 und außenseitig mit einer Klemm-Mutter 37 an den einander abgewandten Seiten der Innenflansche 27 der Federtöpfe 24 anliegt und dadurch axial positioniert ist; der Gewindebolzen 16 durchfaßt mit einem Schaft 38 entsprechende Löcher in den Innenflanschen 27 mit Bewegungsspiel. An seinem inneren Endabschnitt 41 weist der Gewindebolzen 16 das Einstellgewinde 42 als Außengewinde auf, mit dem er in eine zentrale Sackbohrung 43 im Verstellglied 12 mit einem entsprechenden Einstellgewinde 44 als Innengewinde eingeschraubt ist. Durch Drehen in die betreffende Umfangsrichtung des Gewindebolzens 16 läßt sich somit das nicht drehbar längs geführte Verstellglied 12 aus seiner dargestellten mittleren Position nach rechts und links unabhängig vom Verstellmotor 9 verstellen und somit positionieren, nämlich im vorliegenden Fall in der Null-Lage der Durchsatzvolumeneinstellung. Zum Drehen des Gewindebolzens 16 ist an dessen äußerem Ende 45 ein Angriffsglied 46 in Form einer Inbusausnehmung vorgesehen, in die nach Abnahme des Deckels 35 ein Werkzeug, hier ein Inbusschlüssel einsetzbar ist.

Der Gewindebolzen 16 weist im Bereich eines äußeren Längsabschnitts eine axiale Durchgangsbohrung 47 auf, deren innerer Endabschnitt eine Gewindebohrung 48 darstellt, in der die Konterschraube 18 mit einem Angriffselement 49 eingeschraubt ist. Zum Verkontern des Gewindebolzens 16 in der jeweiligen Justierstellung ist die Konterschraube mit ihrem von ihrer Spitze gebildeten Konterglied 51 gegen den Grund der Sackbohrung 43 zu spannen, wodurch das Verstellglied 12 und der Gewindebolzen 16 zwecks Verkonterung auseinandergepreßt werden.

Bei dieser vorbeschriebenen, bekannten Ausgestaltung besteht die Gefahr einer Lösung der Verkonterung bei Erschütterungen und Vibrationen, die im Betrieb der Maschinen, für die die Justiervorrichtung 15 eingesetzt wird, hier die Axialkolbenmaschine 1, nicht ausgeschlossen werden können. Ein weiterer Nachteil besteht darin, daß aufgrund der verhältnismäßig geringen Anlagefläche zwischen dem Konterglied 51 und dem Verstellglied 12 eine hohe Flächenpressung vorhanden ist, die zu einer Deformation des Kontergliedes 51 und somit zu Schwierigkeiten bei einem Austausch der Konterschraube 18 führen kann.

Dem Gewindebolzen 16 ist neben der vorbeschriebenen Justiervorrichtung 15 eine weitere Justiervorrichtung 52 an seinem äußeren Ende 45 zugeordnet, die durch das Einstellgewinde 54 und die Klemm-Mutter 37 gebildet ist. Mittels der weiteren Justiervorrichtung 52 läßt sich der Abstand zwischen dem Bund 36 und der Klemm-Mutter 37 an den vorhandenen Abstand zwischen den einander abgewandten Seiten der Innenflansche 27 der Federtöpfe 24 genau anpassen. Hier dient die als zieharmonikaförmige Spezialmutter ausgebildete Klemm-Mutter 37 zur Sicherung der jeweiligen Justierung, d.h. zur Verhinderung einer unbeabsichtigten Relativverdrehung zwischen der Klemm-Mutter 37 und dem Gewindebolzen 16. Es hat sich in der Praxis gezeigt, daß auch bei der weiteren Justiervorrichtung 52 die Gefahr einer unbeabsichtigten Verstellung insbesondere dann besteht, wenn die Klemm-Mutter 37 während des jeweiligen Verstellweges des Verstellgliedes 12 vom ihr zugehörigen Innenflansch 27 abhebt.

Der Erfindung liegt die Aufgabe zugrunde, die Einstell- bzw. Justiersicherung zwischen dem Gewindebolzen und dem Verstellglied zu verbessern.

Diese Aufgabe wird durch die kennzeichnenden Merkmale des Anspruches 1 gelöst. Bei der erfindungsgemäßen Ausgestaltung steht ein Gewindeteil als zusätzliches Spannteil zur Verfügung, das aufgrund seines Gewindeeingriffs mit dem Verstellglied mit letzterem großflächig im Eingriff steht und durch Drehen der Konterschraube mittels deren Gewinde wirksam zu verkontern ist. Bei der erfindungsgemäßen Ausgestaltung besteht der Gewindeabschnitt des Gewindebolzens aus zwei Teilen, die mittels der zentralen Konterschraube gegeneinander verspannbar sind. Hierdurch ist eine wirksame Fixiervorrichtung geschaffen, die eine Verstellung der Justierung verhindert.

Zwar ist aus der EP-A-174 646 eine gattungsfremde Einrichtung zur lagemäßigen Fixierung eines Gewindebolzens mittels eines Kontergliedes bekannt, das als hohlzylindrisches Gewindeteil ausgebildet ist, jedoch kein Innengewinde, sondern lediglich ein Außengewinde aufweist, mit dem es in eine Gewindebohrung in einem Tragkörper gemeinsam mit dem Gewindebolzen, dessen äußerem Ende benachbart, eingeschraubt ist, wobei sich der Gewindebolzen mit seinem inneren Ende an einem Verstellglied in Form eines Luftlagers abstützt.

Gemäß Anspruch 2 wird das vorhandene Einstellgewinde des Verstellglieds zur Aufnahme des Gewindeteils benutzt.

Die Abstützung der Konterschraube am Gewindebolzen läßt sich auf verschiedene Weise erreichen. Die Ausgestaltung gemäß Anspruch 3 stellt sich dabei als eine sehr einfache, praktische und kostengünstig herstellbare Lösung dar.

Bei der Ausgestaltung nach Anspruch 4 lassen sich übliche Werkzeuge zum Drehen der Konterschraube einsetzen, da deren Schraubenkopf an deren Außenende bzw. in einem geringen Abstand von letzterem angeordnet werden kann.

Durch die Ausbildung nach Anspruch 5 wird das Verkontern mittels der Justiervorrichtung weiter verbessert, weil ein Mitdrehen des Gewindeteils mit der Konterschraube verhindert ist. Eine solche Drehmitnahme wäre insbesondere dann problematisch, wenn die Steigung des Innen- und Außengewindes des Gewindeteils übereinstimmen. Außerdem ist hierdurch ein die Klemmwirkung ermöglichender Abstand zwischen dem Gewindebolzen und dem Gewindeteil gewährleistet.

Die in den Ansprüchen 6 und 7 enthaltenen Merkmale führen zu einer einfachen, wirksamen und dabei kostengünstig herstellbaren Drehsicherung zwischen dem Gewindebolzen und dem Gewindeteil.

Durch die Merkmale der Ansprüche 8 und 9 ist ein völliges Herausschrauben des Gewindeteils und somit ein Verlieren desselben bzw. ein Ausrücken der Klauenkupplung verhindert, so daß diesbezügliche Schwierigkeiten nicht eintreten können.

Durch die Ausbildung nach Anspruch 10 wird die Funktion, nämlich die Rückstellung des Gewindeteils verbessert.

Durch die Ausgestaltungen nach den Ansprüchen 11 bis 13 wird die Wirksamkeit der weiteren Justiervorrichtung am äußeren Ende des Gewindebolzens verbessert. Diese Weiterbildungen ermöglichen es, die erfindungsgemäßen Mutterteile permanent gegeneinander zu verspannen und zu sichern, so daß auch dann eine unbeabsichtigte Verstellung verhindert ist, wenn die Mutter bei einer betreffenden Verstellung des Verstellglieds vom ihr zugehörigen Innenflansch des Federtopfes abhebt. Dabei führen die Merkmale des Anspruchs 11 zu einer sowohl einfachen als auch handhabungsfreundlichen Lösung.

Nachfolgend wird die Erfindung anhand eines in den Fig. 1 bis 4 der Zeichnung dargestellten Ausführungsbeispiels näher erläutert, und zwar bei Anwendung bei der eingangs schon beschriebenen Axialkolbenmaschine 1.
Es zeigen:
- Fig. 1: eine erfindungsgemäße Justiervorrichtung in einem der Fig. 6 entsprechender Schnitt;
- Fig. 2: den Einstell-Gewindebolzen 16 mit dem erfindungsgemäßen Gewindeteil und der Konterschraube 18 in vergrößerter Einzeldarstellung;
- Fig. 3: den Gewindebolzen 16 gemäß Fig. 2 in der Seitenansicht;
- Fig. 4: den Schnitt IV-IV in Fig. 2.

Bei der erfindungsgemäßen Ausgestaltung ist als Konterglied 51 ein zusätzliches Gewindeteil 55 mit einem Außengewinde und einem Innengewinde vorgesehen, wobei das Außengewinde dem Einstellgewinde 44 des Verstellgliedes 12 und das Innengewinde dem Außengewinde 53 der Konterschraube 18 entspricht und auf letzterer aufgenommen ist. Die Konterschraube 18 erstreckt sich durch eine gewindefreie axiale Durchgangsbohrung 56 im Gewindebolzen 16, und sie weist an ihrem dem Gewindeteil 55 abgewandten Ende einen Schraubenkopf 57 mit einem nicht dargestellten Eingriffselement für ein Konterwerkzeug auf. Es ist eine Ausnehmung 58 im Gewindebolzen 16 unmittelbar hinter dem Angriffsglied 46 des Gewindebolzens 16 zur Aufnahme des Schraubenkopfes 57 vorgesehen, die eine Schulter 59 bildet, an der der Schraubenkopf 57 anliegt. Die Anordnung ist so getroffen, daß die Schraubenspitze das Gewindeteil 55 geringfügig überragt. An diesem überragenden Abschnitt ist ein Anschlag 61 in Form eines die Konterschraube 18 in einem Querloch durchfassenden Stiftes bzw. Spannhülse vorgesehen, wodurch das Gewindeteil 55 unverlierbar an der Konterschraube 18 gehalten ist.

Der Anschlag 61 sichert auch den ständigen Eingriff einer zwischen dem Gewindebolzen 16 und dem Gewindeteil 55 angeordneten Klauenkupplung 62, die eine Verdrehsicherung für das Gewindeteil 55 darstellt und durch eine Quernut 63 in der dem Gewindeteil 55 zugewandten Stirnseite des Gewindebolzens 16 und einen in die Quernut 63 einfassenden Steg 64 auf der dem Gewindebolzen 16 zugewandten Stirnseite des Gewindeteils 55 gebildet ist. Zwischen dem Gewindebolzen 16 und dem Gewindeteil 55 ist ein elastisches Glied 65 in Form eines O-Ringes aus elastischem Kunststoff oder Gummi angeordnet, der das Einschrauben der vom Gewindebolzen 16, der Konterschraube 18 und dem Gewindeteil 55 gebildeten Bauelements erleichtert.

Zum Verkontern des Gewindebolzens 16 im Verstellglied 12 ist die Konterschraube 18 beim Vorhandensein von Rechtsgewinde im Uhrzeigersinn zu drehen, wodurch das Gewindeteil 55 gegen den Gewindebolzen 16 verspannt wird. Aufgrund ihrer im Vergleich mit der bekannten Ausgestaltung wesentlich größeren Länge 1 der Konterschraube 18 weist diese ein beträchtliches Dehnungsvermögen auf, was die Fixierung bzw. Verkonterung günstig beeinflußt. Es ist deshalb von Vorteil, eine Dehnschraube als Konterschraube 18 zu benutzen.

Im Bereich der zweiten Justiervorrichtung 52 ist als Weiterbildung der Erfindung die Klemm-Mutter aus zwei Mutterteilen 66, 67 gebildet, die einen Abstand bzw. Spalt zwischen sich aufweisen und durch wenigstens eine, beim vorliegenden Ausführungsbeispiel zwei einander diametral gegenüberliegende Konterschrauben 69 gegeneinander verspannbar sind. Beim vorliegenden Ausführungsbeispiel weist der innere Mutterteil 66 eine Gewindebohrung und der äußere Mutterteil 67 eine Durchgangsbohrung vorzugsweise mit einer außenseitigen Einsenkung für den Kopf der Konterschraube 69 auf, so daß letztere handhabungsfreundlich bedient werden kann. Die wenigstens eine Konterschraube 69 führt auch gleichzeitig zu einer Verdrehsicherung zwischen den Mutterteilen 66,67.

## Patentansprüche

1. Justiervorrichtung (15) zum Justieren eines Verstellgliedes (12) für eine Verstellvorrichtung (8) einer Axial- oder Radialkolbenmaschine (1) verstellbaren Durchsatzvolumens, wobei das Verstellglied (12) verstellbar in einer maschinenseitigen Führung (22) angeordnet ist und eine Bohrung (43) mit einem Einstellgewinde (44) aufweist, in das ein in einer maschinenseitigen Halterung (21,24) axial unverschiebbar gehaltener Einstell-Gewindebolzen (16) mit seinem inneren, ein Einstellgewinde (42) aufweisenden Endabschnitt (41) eingeschraubt und in seiner jeweiligen Eingriffsstellung mit dem Verstellglied (12) durch ein in der Bohrung (43) angeordnetes, dem inneren Endabschnitt (41) des Einstell-Gewindebolzens (16) benachbartes Konterglied (51) gesichert ist, das mittels einer in einer axialen Durchgangsbohrung im Einstell-Gewindebolzen (16) angeordneten und an diesem axial abgestützten Konterschraube (18) mit einem Außengewinde relativ zum Einstell-Gewindebolzen (16) verstellbar ist,
**dadurch gekennzeichnet,**
daß das Konterglied (51) als separates hohlzylindrisches Gewindeteil (55) mit einem Außen- und einem Innengewinde ausgebildet ist, mit denen es sich im Gewindeeingriff mit einem in der Bohrung (43) im Verstellglied (12) ausgebildeten Innengewinde (44) bzw. dem Außengewinde (53) der Konterschraube (18) befindet.

2. Justiervorrichtung nach Anspruch 1,
**dadurch gekennzeichnet,**
daß das mit dem Außengewinde des Gewindeteils (55) im Eingriff stehende Innengewinde (44) in der Bohrung (43) im Verstellglied (12) dessen Einstellgewinde (44) ist.

3. Justiervorrichtung nach Anspruch 1 oder 2,
**dadurch gekennzeichnet,**
daß die Konterschraube (18) die Durchgangsbohrung (56) im Einstell-Gewindebolzen (16) durchsetzt und einen Schraubenkopf (57) aufweist, der mit einer dem Gewindeteil (55) abgewandten Schulter (59) am Gewindebolzen (16) zusammenwirkt.

4. Justiervorrichtung nach Anspruch 3,
dadurch gekennzeichnet,
daß die Schulter (59) bzw. der Schraubenkopf (57) im Bereich des äußeren, dem Gewindeteil (55) abgewandten Endes (45) des Gewindebolzens (16) angeordnet sind.

5. Justiervorrichtung nach einem der Ansprüche 1 bis 4,
dadurch gekennzeichnet,
daß am Gewindebolzen (16) eine Verdrehsicherung (62) für das Gewindeteil (55) angeordnet ist.

6. Justiervorrichtung nach Anspruch 5,
dadurch gekennzeichnet,
daß die Verdrehsicherung (62) durch eine Klauenkupplung (62) gebildet ist.

7. Justiervorrichtung nach Anspruch 6,
dadurch gekennzeichnet,
daß die Klauenkupplung (62) durch eine Quernut (63) und einen in diese einfassenden Steg (64) an den einander zugewandten Seiten des Gewindebolzens (16) und des Gewindeteils (55) gebildet ist.

8. Justiervorrichtung nach einem der Ansprüche 1 bis 7,
dadurch gekennzeichnet,
daß das Gewindeteil (55) gegen ein Herunterschrauben von der Konterschraube (18) durch einen Anschlag (61) an der Konterschraube (18) vorzugsweise in Form eines die Konterschraube (18) durchfassenden Stiftes bzw. Spannhülse gesichert ist.

9. Justiervorrichtung nach Anspruch 8,
dadurch gekennzeichnet,
daß bei Anlage des Gewindeteils (55) am Anschlag (61) der Eingriff der Klauenkupplung (62) gewährleistet ist.

10. Justiervorrichtung nach einem der Ansprüche 1 bis 9,
dadurch gekennzeichnet,
daß zwischen dem Gewindebolzen (16) und dem Gewindeteil (55) ein in axialer Richtung wirkendes elastisches Glied (65) vorzugsweise in Form eines O-Ringes aus Gummi oder Kunststoff angeordnet ist.

11. Justiervorrichtung nach einem der Ansprüche 1 bis 10, wobei der Gewindebolzen (16) einer zweiseitigen Dämpfungsvorrichtung (17) zugeordnet ist, die zwei durch Federkraft voneinander weg gegen Schultern (32, 33) vorgespannte Federteller bzw. -töpfe (24) aufweist, an denen der Gewindebolzen (16) anliegt, wobei am äußeren Ende (45) des Gewindebolzens (16) ein weiteres Einstellgewinde (54) vorgesehen ist, auf dem eine durch Klemmung gegen unbeabsichtigte Verdrehung sicherbare Mutter (37) aufgeschraubt ist, die mittelbar oder unmittelbar am äußeren Federteller (24) anliegt,
dadurch gekennzeichnet,
daß die Mutter (37) aus zwei, einen axialen Abstand voneinander aufweisenden Mutterteilen (66, 67) besteht, die durch wenigstens eine im wesentlichen achsparallel angeordnete Konterschraube (69) axial verspannbar sind.

12. Justiervorrichtung nach Anspruch 11,
dadurch gekennzeichnet,
daß die Konterschraube (69) in das eine (66) der Mutterteile (66,67) eingeschraubt und am anderen Mutterteil (67) in Umfangsrichtung abgestützt ist.

13. Justiervorrichtung nach Anspruch 12,
dadurch gekennzeichnet,
daß die Konterschraube (69) das äußere Mutterteil (67) in einem Durchgangsloch von außen durchfaßt und in das innere Mutterteil (66) eingeschraubt ist.

## Claims

1. Adjusting device (15) for adjusting a regulating element (12) for a regulating device (8) of an axial or radial piston machine (1) of adjustable throughput volume, with the regulating element (12) being arranged in an adjustable manner in a machine-side guide (22) and having a bore (43) with a setting thread (44), into which a setting thread bolt (16) is screwed with its inner end section (41) which has a setting thread (42), the setting thread bolt being supported in a machine-side support (21,24) such that it cannot be displaced axially and being secured in its respective engagement position with the regulating element (12) by a counter element (51) arranged in the bore (43) and adjacent to the inner end section (41) of the setting thread bolt (16), which counter element can be adjusted relative to the setting thread bolt (16) by means of a counter screw (18) with an external thread and arranged in an axial through-hole in the setting thread bolt (16) and supported axially thereon,
characterized in that
the counter element (51) is constructed as a separate hollow-cylindrical threaded part (55) with an external thread and an internal thread, with which it is located in threaded engagement with an internal thread (44) constructed in the bore (43) in the regulating element (12) or the external thread (53) of the counter screw (18).

2. Adjusting device according to claim 1,
characterized in that
the internal thread (44), engaged with the external thread of the threaded part (55), in the bore (43) in the regulating element (12) is its setting thread (44).

3. Adjusting device according to claim 1 or 2,
characterized in that
the counter screw (18) passes through the through-hole (56) in the setting thread bolt (16) and has a screw head (57) which cooperates with a shoulder (59), directed away from the threaded part (55), on the thread bolt (16).

4. Adjusting device according to claim 3,
characterized in that
the shoulder (59) and the screw head (57) are arranged in the region of the outer end (45) of the thread bolt (16) directed away from the threaded part (55).

5. Adjusting device according to one of claims 1 to 4,
characterized in that
an anti-rotation element (62) for the threaded part (55) is arranged on the thread bolt (16).

6. Adjusting device according to claim 5,
characterized in that
the anti-rotation element (62) is formed by a claw coupling (62).

7. Adjusting device according to claim 6,
characterized in that
the claw coupling (62) is formed by a transverse groove (63) and a bar (64) engaging therein at the sides of the thread bolt (16) and the threaded part (55) which face one another.

8. Adjusting device according to one of claims 1 to 7,
characterized in that
the threaded part (55) is secured against a downward screwing of the counter screw (18) by a stop (61) on the counter screw (18) preferably in the form of a pin or clamping sleeve engaging through the counter screw (18).

9. Adjusting device according to claim 8,
characterized in that
with the abutment of the threaded part (55) against the stop (61) the engagement of the claw coupling (62) is ensured.

10. Adjusting device according to one of claims 1 to 9,
characterized in that
an elastic element (65) working in the axial direction, preferably in the form of an O-ring of rubber or plastics, is arranged between the thread bolt (16) and the threaded part (55).

11. Adjusting device according to one of claims 1 to 10, with the thread bolt (16) being associated with a two-sided damping device (17) which has two spring plates or pots (24) prestressed by spring force away from one another against shoulders (32, 33), on which plates or pots the thread bolt (16) rests, with an additional setting thread (54) being provided at the outer end (45) of the thread bolt (16), on which setting thread there is screwed a nut (37) which can be secured against unintentional rotation by clamping and which directly or indirectly abuts the outer spring plate (24),
characterized in that
the nut (37) consists of two nut parts (66, 67) having an axial clearance from one another, which parts can be axially braced by at least one counter screw (69) arranged substantially in an axis-parallel manner.

12. Adjusting device according to claim 11,
characterized in that
the counter screw (69) is screwed into one (66) of the nut parts (66, 67) and is supported at the other nut part (67) in the circumferential direction.

13. Adjusting device according to claim 12,
characterized in that
the counter screw (69) engages through the outer nut part (67) in a through-hole from the outside and is screwed into the inner nut part (66).

## Revendications

1. Dispositif d'ajustement (15) pour ajuster un organe de réglage (12) pour un dispositif de réglage (8) d'une machine (1) à pistons axiaux ou radiaux, à débit volumétrique réglable, dans lequel l'organe de réglage (12) est disposé de manière réglable dans un guidage (22) du côté de la machine et présente un alésage (43) avec un filetage (44) de réglage, dans lequel est vissé un goujon fileté de réglage (16) maintenu en étant immobilisé axialement dans un support (21, 24) du côté de la machine, ce goujon (16) se vissant par sa section d'extrémité intérieure (41) présentant un filetage de réglage (42) et étant bloqué dans sa position d'engagement avec l'organe de réglage (12) par un contre-organe (51) disposé dans l'alésage (43) en étant voisin de la section d'extrémité intérieure (41) du goujon fileté de réglage (16), ce contre-organe (51) étant réglable par rapport au goujon fileté de réglage (16) au moyen d'une contre-vis (18) avec un filetage externe, disposée dans un alésage axial traversant le goujon fileté de réglage (16) et prenant appui axialement sur celui-ci,
**caractérisé** en ce que le contre-organe (51) est sous la forme d'une pièce filetée cylindrique creuse séparée (55) avec un filetage externe et un filetage interne, au moyen desquels elle se trouve en engagement par vissage avec un filetage interne (44) ménagé dans l'alésage (43) dans l'organe de réglage (12) et avec le filetage externe (53) de la contre-vis (18).

2. Dispositif d'ajustement selon la revendication 1, caractérisé en ce que le filetage interne (44) se trouvant en engagement avec le filetage externe de la pièce filetée (55), ménagé dans l'alésage (43) de l'organe modificateur de réglage (12) est le filetage de réglage (44) de celui-ci.

3. Dispositif d'ajustement selon la revendication 1 ou 2, caractérisé en ce que la contre-vis (18) traverse l'alésage continu (56) dans le goujon fileté de réglage (16) et présente une tête de vis (57) qui coopère avec un épaulement (59) ménagé sur le goujon fileté (16) et opposé à la pièce filetée (55).

4. Dispositif d'ajustement selon la revendication 3, caractérisé en ce que l'épaulement (59) et/ou la tête de vis (57) sont disposés dans la zone de l'extrémité extérieure (45) du goujon fileté (16) opposée à la pièce filetée (55).

5. Dispositif d'ajustement selon une des revendications 1 à 4, caractérisé en ce qu'un dispositif d'arrêt (62) pour empêcher la pièce filetée (55) de tourner est disposé sur le goujon fileté (16).

6. Dispositif d'ajustement selon la revendication 5, caractérisé en ce que le dispositif anti-rotation (62) est constitué par un accouplement à griffes (62).

7. Dispositif d'ajustement selon la revendication 6, caractérisé en ce que l'accouplement à griffes (62) est constitué par une rainure transversale (63) et par un tenon (64) s'engageant dans celle-ci, ménagés respectivement sur les côtés tournés l'un vers l'autre du goujon fileté (16) et de la pièce filetée (55).

8. Dispositif d'ajustement selon une des revendications 1 à 7, caractérisé en ce que la pièce filetée (55) est protégée contre un dévissage de la contre-vis (18) par une butée (61) sur la contre-vis (18) de préférence sous la forme d'une goupille traversant la contre-vis (18) ou d'une douille de serrage.

9. Dispositif d'ajustement selon la revendication 8, caractérisé en ce que l'appui de la pièce filetée (55) sur la butée (61) assure l'engagement de l'accouplement à griffes (62).

10. Dispositif d'ajustement selon une des revendications 1 à 9, caractérisé en ce qu'un organe élastique (65) agissant dans le sens axial, de préférence sous la forme d'un joint torique en caoutchouc ou en matière plastique, est disposé entre le goujon fileté (16) et la pièce filetée (55).

11. Dispositif d'ajustement selon une des revendications 1 à 10, dans lequel est associé au goujon fileté (16) un dispositif amortisseur (17) bilatéral qui présente deux cuvettes de ressort (24) précontraintes par une force de ressort tendant à les écarter l'une de l'autre contre des épaulements (32, 33) sur lesquels le goujon fileté (16) prend appui, tandis que sur l'extrémité extérieure (45) du goujon fileté (16) est prévu un autre filetage de réglage (54) sur lequel est vissé un écrou (37) pouvant être bloqué par serrage contre une rotation involontaire et prenant appui indirectement ou directement sur la cuvette de ressort (24) extérieure,
**caractérisé** en ce que l'écrou (37) se compose de deux parties d'écrou (66, 67) espacées axialement l'une de l'autre, pouvant être serrées axialement par au moins une contre-vis (69) disposée sensiblement parallèlement à l'axe.

12. Dispositif d'ajustement selon la revendication 11, caractérisé en ce que la contre-vis (69) est vissée dans une (66) des parties d'écrou (66, 67) et prend appui en sens périphérique sur l'autre partie d'écrou (67).

13. Dispositif d'ajustement selon la revendication 12, caractérisé en ce que la contre-vis (69) traverse la partie d'écrou extérieure (67) dans un trou de passage à partir de l'extérieur et est vissée dans la partie d'écrou intérieure (66).
